# FASCICULE DE BREVET EUROPEEN

(11) **EP 0 334 226 B1**
(45) Date de publication et mention de la délivrance du brevet: **22.04.1992**
(21) Numéro de dépôt: 89104783.9
(22) Date de dépôt: 17.03.1989
(51) Int. Cl.: B26D 7/26

(54) **Dispositif de fixation d'outils sur un appareil circulaire**
Befestigungsvorrichtung für ein rotierendes Werkzeug
Fastening mechanism for rotating tools

(30) Priorité: 22.03.1988 FR 8804052
(43) Date de publication de la demande: 27.09.1989
(73) Titulaire: S.A. MARTIN, F-69615 Villeurbanne Cédex (FR)
(72) Inventeur: Capdeboscq, Bernard, F-38540 Saint-Just-Chaleyssin (FR)
(74) Mandataire: Colomb, Claude

(56) Documents cités:
- US-A- 1 547 602
- US-A- 3 466 982
- US-A- 3 985 066

## Description

La présente invention concerne un dispositif de fixation d'outils sur au moins un appareil circulaire de découpage ou refoulage d'une matière en plaque, carton ou similaire, plus particulièrement sur un appareil circulaire déplaçable latéralement, c'est-à-dire perpendiculairement à la ligne de découpage ou refoulage, le long d'un arbre rotatif supportant au moins l'un de ces appareils.

Dans les machines connues à ce jour, les outils supportés par un appareil circulaire se présentent sous la forme de secteurs annulaires déplaçables angulairement de façon à pouvoir effectuer des opérations simultanées en plusieurs endroits de la matière à travailler, ces secteurs annulaires constituant soit un outil de découpage soit un outil de refoulage pour travailler une matière telle que des plaques de carton ou de carton ondulé. Généralement, lesdites machines comportent un arbre rotatif supérieur supportant les appareils circulaires équipés des outils de découpage ou de refoulage et un arbre rotatif inférieur supportant quant à lui des contreparties circulaires placées en regard desdits appareils circulaires montés sur l'arbre rotatif supérieur.

Les outils de découpage et de refoulage seront de manière générale appelés lames de découpage et lames de refoulage.

Ces lames de découpage et de refoulage agissent conjointement avec des contre-lames placées à la circonférence des contreparties circulaires montées sur l'arbre rotatif inférieur, en vue d'effectuer des fentes, des coupes d'onglets et des refoulages sur les plaques de carton ou de carton ondulé passant entre lesdits outils de découpage et de refoulage.

Comme indiqué plus haut, les lames étant déplaçables angulairement sur la circonférence de l'appareil circulaire, il sera possible, en utilisant par exemple deux lames de découpage non adjacentes, d'effectuer deux découpes par tour de l'arbre rotatif, soit une découpe sur l'avant et une découpe sur l'arrière d'une plaque de matériau.

De façon à tenir compte du format en longueur des plaques de matériau à travailler, il est avantageux de disposer, sur la circonférence d'un appareil circulaire au moins d'une première lame fixe et d'une seconde lame déplaçable angulairement. Pour tenir compte du format en largeur des plaques de matériau à travailler, on disposera, côte à côte sur un même arbre rotatif, plusieurs appareils circulaires équipés de lames de découpage ou de refoulage.

Dans les dispositifs connus, les lames déplaçables sont fixées sur une couronne dentée intérieure permettant un réglage simultané de toutes les lames déplaçables montées sur plusieurs appareils placés côte à côte, cela au moyen d'un arbre comportant un pignon par appareil circulaire de façon à ce que les couronnes dentées intérieures de chaque appareil circulaire soient simultanément déplacées en rotation.

Il est évident que ces lames subissent une usure appréciable au cours du travail du matériau. Elles peuvent également être détériorées par exemple par une fausse manoeuvre ou un "bourrage" intempestif. Il est aussi possible que l'on soit gêné par une lame empêchant la réalisation d'une certaine dimension de fente. Il est donc nécessaire dans les cas mentionnés ci-dessus de procéder au démontage de l'une ou l'autre des lames portées par l'appareil circulaire. Ce démontage doit bien entendu s'effectuer rapidement et facilement afin d'immobiliser la machine durant un temps le plus court possible de manière à ne pas réduire la capacité de production de la machine.

Les dispositifs de fixation des outils (lames) connus à ce jour utilisent, pour le maintien des lames, des éléments de retenue sur lesquels les lames sont fixées à l'aide de vis ou d'accouplements coûteux, complexes et peu fiables tels que celui décrit dans le brevet US N°3985066.

On connaît également des dispositifs dans lesquels les outils sont fixés sur une couronne circulaire, déplaçable angulairement, à l'aide de vis, la couronne circulaire pouvant être considérée comme un moyen de support des outils et les vis comme moyen de maintien de ceux-ci. Un tel dispositif décrit par le brevet US 3,466,982, présente cependant l'inconvénient de ne pas permettre un montage et un démontage rapide des outils en raison du fait qu'il nécessite, pour cette opération le serrage ou le desserage d'un grand nombre de vis, ce qui prend un temps considérable durant lequel la machine est immobilisée.

Le but de la présente invention est donc de prévoir une solution autorisant le montage et le démontage rapide des lames d'un appareil circulaire au moyen d'une construction simple, efficace et économique. Un tel dispositif permet tout particulièrement le démontage et le montage rapide et aisé d'un nombre quelconque de lames portées par un appareil circulaire.

Pour résoudre le problème posé, l'invention se réfère à un dispositif de fixation d'outils sur au moins un appareil circulaire de découpage ou refoulage d'une matière en plaque, carton ou similaire, plus particulièrement sur un appareil circulaire déplaçable latéralement, c'est-à-dire perpendiculairement à la ligne de découpage ou refoulage, le long d'un arbre rotatif supportant au moins l'un de ces appareils, ledit dispositif comprenant :
- des moyens de support desdits outils, ces moyens de support étant constitués, d'une part par une couronne circulaire déplaçable axialement sur l'arbre mais fixe en rotation par rapport à celui-ci et d'autre part, par une couronne dentée centrée sur l'arbre rotatif, ladite couronne dentée étant déplaçable axialement avec la couronne circulaire et montée sur celle-ci de façon à pouvoir tourner en vue d'un positionnement angulaire des outils supportés par ladite couronne dentée;
- des moyens de maintien des outils contre lesdits moyens de support, lesdits moyens de maintien étant déplaçables axialement par rapport aux moyens de support en vue du montage ou du démontage des outils, caractérisé en ce que :
- la couronne circulaire est munie sur l'une de ses faces de logements circulaires ou alésages répartis circonférentiellement sur un rayon constant ayant son centre sur l'axe de l'arbre rotatif;
- la couronne dentée est logée dans la couronne circulaire et est elle aussi munie sur l'une de ses faces de logements circulaires ou alésages répartis circonférentiellement sur un rayon constant ayant lui aussi son centre sur l'axe de l'arbre rotatif;
- les moyens de maintien des outils sont constitués par une bride circulaire dont l'une des faces comporte deux rainures concentriques réparties respectivement sur des rayons égaux aux rayons précités (R1,R), ladite face de la bride étant munie d'au moins une tige s'étendant perpendiculairement à cette face et traversant de part en part la couronne circulaire, ladite tige étant agencée de façon à présenter une portée cylindrique s'engageant dans un chambrage aménagé dans ladite couronne circulaire, ladite portée cylindrique constituant, d'une part, un épaulement contre lequel s'appuie un ressort de rappel logé dans ledit chambrage et, d'autre part, une protubérance s'étendant perpendiculairement à la face externe correspondante de ladite couronne circulaire;
- il est prévu un organe de déplacement le long de l'arbre rotatif de manière à pouvoir venir agir avec l'une de ses faces externes contre la protubérance de la portée cylindrique de ladite tige en vue de son déplacement axial avec ladite bride;
- les outils sont munis de tétons de fixation sur chacune de leurs deux faces opposées en contact avec les faces des moyens de support et, respectivement de la bride circulaire, lesdites faces comportant lesdits logements circulaires et respectivement, lesdites rainures, dans lesquels lesdits tétons de fixation peuvent venir s'engager.

Le dispositif selon l'invention a l'avantage de maintenir les outils en position tout en autorisant un déplacement axial des moyens de retenue des outils pour provoquer l'ouverture simultanée de chaque appareil consécutif se trouvant sur l'arbre rotatif, permettant par là l'accessibilité aux outils de façon à pouvoir les démonter et les remonter aisément et rapidement.

Une forme d'exécution particulière de l'invention sera décrite plus en détail ci-après à l'aide des dessins annexés dans lesquels:
- la figure 1 est une vue en coupe axiale partielle au travers d'un arbre rotatif équipé de plusieurs appareils circulaires représentés dans leur position de travail,
- la figure 2 est une vue en coupe axiale partielle au travers d'un arbre rotatif équipé de plusieurs appareils circulaires représentés dans leur position ouverte et
- la figure 3 est une vue de face schématique, partiellement coupée, d'un appareil circulaire.

Ainsi que représentés par la figure 1, des appareils circulaires A, B et C sont placés côte à côte le long d'un arbre rotatif 1. Leur position latérale dépend des en droits auxquels des opérations, par exemple de découpage ou de refoulage, devront être effectuées sur une plaque de matière à travailler (non représentée).

Les appareils circulaires A, B et C sont munis, à leurs circonférences, d'outils, dans le cas particulier des lames de découpage 2 pouvant être réglées angulairement l'une par rapport à l'autre (voir figure 3). Il va de soi que le nombre d'appareils circulaires 3 montés sur l'arbre rotatif 1 peut varier selon les besoins et que le nombre de lames de découpage 2 placées à la circonférence des appareils circulaires A, B et C peut lui aussi varier.

Chaque appareil circulaire A, B ou C se compose en général d'une couronne circulaire 4 clavetée sur l'arbre rotatif 1 et d'une bride circulaire 5 entre lesquelles sont disposées les lames de découpage 2. La couronne circulaire 4 est équipée d'une couronne dentée intérieure 6 engrenant avec un pignon 7 monté sur un arbre 8 traversant tous les appareils circulaires et tournant avec eux (voir figure 3). La face 9 de la couronne circulaire 4 présente, à intervalles réguliers et sur un rayon constant R ayant son origine à l'axe de l'arbre rotatif 1, des alésages 10. La couronne dentée intérieure 6 est aussi agencée de façon à présenter sur sa face 11 des alésages 12 de même diamètre que les alésages 10. Ces alésages 12 sont également répartis à intervalles réguliers sur un rayon constant R1 (voir figure 3) ayant, lui aussi, son origine à l'axe de l'arbre rotatif 1. La couronne circulaire 4 comporte aussi plusieurs alésages traversants 13 présentant un chambrage cylindrique 14. Une tige 15 munie d'une portée 16 s'engage dans chacun des alésages traversants 13. L'extrémité de la tige 15 opposée à la portée cylindrique 16 est vissée dans un taraudage 17 aménagé dans la bride circulaire 5 alors que la portée 16 s'engage dans le chambrage 14 usiné dans la couronne circulaire 4. Un ressort de rappel 18 est placé dans chaque chambrage 14 et son appui entre le fond du chambrage 14 et l'épaulement provoqué par la portée 16 a pour effet de pincer la lame de découpage 2 entre la face 9 de la couronne circulaire 4 et la face 19 de la bride circulaire 5. Cette bride circulaire 5 est munie de deux rainures concentriques 20 et 21. Dans l'exécution représentée, la lame de découpage 2 comporte sur chacune de ses faces un téton 22, respectivement 23. Ainsi, il est possible, par simple retournement de la lame de découpage 2, d'obtenir soit une version "lame fixe" soit une version "lame mobile ou déplaçable angulairement". En effet, lorsque le téton 22 est engagé dans' l'alésage 10, on se trouve en présence de la version "lame-fixe". Le téton 23 s'engage avec jeu dans la rainure concentrique 21 ce qui permet le serrage de la lame sous l'effet du ou des ressorts de rappel 18. Si l'on retourne la lame de découpage 2 sur elle-même, nous allons avoir le téton 23 qui va s'engager dans les alésages 12 de la couronne dentée intérieure 6 alors que le téton 22 va lui s'engager avec jeu dans la rainure concentrique 20, ce qui va nous mettre en présence de la version "lame mobile ou déplaçable angulairement" en raison du fait que la couronne dentée intérieure 6 peut être entraînée en rotation par son pignon 7. Ainsi, il sera possible de modifier la distance séparant deux lames de découpage montées sur le même appareil.

Cette disposition présente l'avantage de pouvoir utiliser indifféremment une lame fixe pour une lame mobile et vice-versa.

La figure 2 représente les appareils circulaires A,B,C dans leur position ouverte, c'est à dire dans la position permettant l'échange des différentes lames de découpage 2. Les appareils circulaires sont déplaçables latéralement le long de l'arbre rotatif 1. Ce déplacement s'effectue à l'aide d'une fourchette 24 s'engageant dans une rainure 25 aménagée dans la couronne circulaire 4. On peut, de ce fait, remarquer que, si l'on déplace, vers la gauche de la figure, l'appareil circulaire B tout en maintenant l'appareil circulaire A dans une position donnée, il se produira un déplacement de la bague circulaire 5 de l'appareil circulaire A. Ce déplacement créera une ouverture 26 et l'on pourra alors aisément retirer la lame de découpage 2 de l'appareil circulaire A, et au besoin la remplacer.

Dans certains cas, par exemple lors d'un changement de travail, il sera nécessaire de remplacer toutes les lames de découpage 2 montées sur les appareils circulaires A, B et C. Généralement lors d'un réglage complet de la position latérale des appareils circulaires, ceux-ci sont amenés en butée à l'une des extrémités de l'arbre rotatif 1 puis, un calculateur électronique ( non représenté) donnera les valeurs de déplacement de chaque appareil circulaire aux organes de commande des fourches 24. On profite de ce que les appareils circulaires sont tous accolés l'un à l'autre pour leur transmettre une avance latérale supplémentaire qui a pour effet de provoquer l'ouverture de tous les appareils circulaires, cela par l'action de la face des bagues circulaires 5 contre la tête de la tige 15. Cette façon de faire n'est malheureusement pas parfaite car elle ne permet pas d'ouvrir l'appareil circulaire placé en dernier sur l'arbre rotatif 1 puisque celui-ci agit en tant que poussoir et qu'aucune action n'est exercée sur ses tiges 15. Afin que l'ouverture de tous les appareils soit assurée, on prévoit de monter, avant le dernier appareil circulaire (C dans la figure 2) une bague de pression 27 que l'on commandera de façon à ce que, lorsque tous les appareils circulaires ont été placés dans leur position initiale de réglage, elle provoque un déplacement des tiges 15 de l'appareil circulaire C. Ce déplacement entraînant bien normalement le déplacement de la bague circulaire 5 qui à son tour va provoquer le déplacement des tiges 15 de l'appareil B ce qui aura pour effet de déplacer également sa bague circulaire 5 qui à son tour agira sur les tiges 15 de l'appareil A provoquant ainsi son ouverture. Tous les appareils A, B et C étant de ce fait ouverts, il sera facile de démonter les anciennes lames de découpage et de les remplacer par des nouvelles. En règle générale, les tétons 22 et 23 suffisent à maintenir les lames de découpage 2 contre la couronne circulaire 4 mais on pourrait imaginer d'assurer ce maintien en les équipant par exemple de pastilles magnétiques 28 (voir figure 3).

Il est évident que, pour certains outils spéciaux tels que celui représenté en A sur les figures 1 et 2, il convient d'ajuster la longueur des tiges 15 de façon à ce que l'ouverture 26 provoquée soit suffisante pour autoriser le changement de ces outils. On peut aussi imaginer d'employer des outils spécifiques pour les versions "lame fixe" ou "lame mobile ou déplaçable". Cela implique alors que les lames doivent comporter soit deux tétons, placés du même côté et sur le rayon R pour les lames fixes soit deux tétons, placés du même côté sur le rayon R1 pour les lames mobiles ou déplaçables.

Ainsi que cela ressort de la description ci-avant, l'utilisateur de l'invention dispose d'un dispositif autorisant un montage et un démontage rapide des lames de découpage ou des outils portés par un ou plusieurs appareils circulaires lui permettant d'effectuer dans un temps très limité les opérations tout en assurant de ce fait un rendement et une cadence de production améliorée de la machine ainsi équipée.

## Revendications

1. Dispositif de fixation d'outils sur au moins un appareil circulaire de découpage ou refoulage d'une matière en plaque, carton ou similaire, plus particulièrement sur un appareil circulaire (A,B,C) déplaçable latéralement, c'est-à-dire perpendiculairement à la ligne de découpage ou refoulage, le long d'un arbre rotatif (1) supportant au moins l'un de ces appareils (A,B,C), ledit dispositif comprenant :
- des moyens de support (4,6) desdits outils, ces moyens de support étant constitués, d'une part par une couronne circulaire (4) déplaçable axialement sur l'arbre (1) mais fixe en rotation par rapport à celui-ci et d'autre part, par une couronne dentée (6) centrée sur l'arbre rotatif (1), ladite couronne dentée étant déplaçable axialement avec la couronne circulaire (4) et montée sur celle-ci de façon à pouvoir tourner en vue d'un positionnement angulaire des outils supportés par ladite couronne dentée (6);
- des moyens de maintien des outils (2) contre lesdits moyens de support (4,6), lesdits moyens de maintien étant déplaçables axialement par rapport aux moyens de support en vue du montage ou du démontage des outils (2),
caractérisé en ce que :
- la couronne circulaire (4) est munie sur l'une de ses faces (9) de logements circulaires ou alésages (10) répartis circonférentiellement sur un rayon constant (R) ayant son centre sur l'axe de l'arbre rotatif (1);
- la couronne dentée (6) est logée dans la couronne circulaire (4) et est elle aussi munie sur l'une des ses faces (11) de logements circulaires ou alésages (12) répartis circonférentiellement sur un rayon constant (R1) ayant lui aussi son centre sur l'axe de l'arbre rotatif (1);
- les moyens de maintien des outils (2) sont constitués par une bride circulaire (5) dont l'une des faces (19) comporte deux rainures concentriques (20,21) réparties respectivement sur des rayons égaux au rayons précités (R1,R), ladite face (19) de la bride étant munie d'au moins une tige (15) s'étendant perpendiculairement à cette face et traversant de part en part la couronne circulaire (4), ladite tige étant agencée de façon à présenter une portée cylindrique (16) s'engageant dans un chambrage (14) aménagé dans ladite couronne circulaire (4), ladite portée cylindrique constituant, d'une part, un épaulement contre lequel s'appuie un ressort de rappel (18) logé dans ledit chambrage (14) et, d'autre part, une protubérance s'étendant perpendiculairement à la face externe correspondante de ladite couronne circulaire (4);
- il est prévu un organe (27) de déplacement le long de l'arbre rotatif (1) de manière à pouvoir venir agir avec l'une de ses faces externes contre la protubérance de la portée cylindrique (16) de ladite tige (15) en vue de son déplacement axial avec ladite bride (5);
- les outils (2) sont munis de tétons de fixation (22,23) sur chacune de leurs deux faces opposées en contact avec les faces des moyens de support (4,6) et, respectivement de la bride circulaire (5), lesdites faces comportant lesdits logements circulaires (10,12) et respectivement, lesdites rainures (20,21), dans lesquels lesdits tétons de fixation peuvent venir s'engager.

2. Dispositif selon la revendication 1 caractérisé en ce que les outils sont constitués par des lames (2) en forme de secteurs de couronne circulaire et qu'au moins une de leur face est équipée de tétons (22, 23) destinés à s'engager soit dans les logements circulaires (10) de la couronne circulaire (4) soit dans les alésages (12) de la couronne dentée intérieure (6).

3. Dispositif selon la revendication 2 caractérisé en ce que les lames (2) sont équipées sur chacune de leurs faces de tétons (22, 23).

4. Dispositif selon la revendication 1 caractérisé en ce que l'organe déplaçable latéralement le long de l'arbre rotatif (1) est constitué par une bague de pression (27).

5. Dispositif selon la revendication 1 caractérisé en ce que l'organe déplaçable latéralement le long de l'arbre rotatif (1) est constitué par l'un ou l'autre des appareils circulaires (A, B et C).

## Patentansprüche

1. Vorrichtung zum Befestigen von Werkzeugen auf wenigstens einem runden Gerät zum Stanzen oder Rillen eines plattenartigen Werkstoffs wie Karton oder ähnliches, insbesondere auf einem runden Gerät (A,B,C), welches seitlich, bzw. rechtwinklig zur Stanz- oder Rillinie auf einer wenigstens eines der erwähnten Geräte (A,B,C) tragenden Welle verschiebbar ist, wobei die erwähnte Vorrichtung folgendes umfasst :
- Haltemittel (4, 6) für die erwähnten Werkzeuge, wobei dieselben aus einem Kranz (4), der axial auf der Welle (1) verschiebbar ist, jedoch in bezug auf letztere mitrotiert, sowie aus einem auf der Welle (1) zentrierten Zahnkranz, der axial mit dem Kranz (4) verschiebbar und auf letzterem so angebracht ist, dass er zur winkelmässigen Einstellung der durch den erwähnten Zahnkranz (6) getragenen Werkzeuge gedreht werden kann, besteht;
- Mittel zum Andrücken der Werkzeuge (2) an die erwähnten Haltemittel (4, 6), wobei die erwähnten Andrückmittel in bezug auf die Haltemittel für den Ein- und Ausbau der Werkzeuge (2) axial verschiebbar sind,
dadurch gekennzeichnet, dass :
- der Kranz (4) auf einer Seite (9) mit runden Vertiefungen, bzw. Bohrungen (10), die auf dem Umfang mit konstantem Radius (R) mit Zentrum auf der Achse der Welle (1) angeordnet sind, versehen ist;
- der Zahnkranz (6) im Kranz (4) angeordnet und ebenfalls auf einer Seite (11) mit runden Vertiefungen, bzw. Bohrungen (12), die auf dem Umfang mit konstantem Radius (R1) ebenfalls mit Zentrum auf der Achse der Welle (1) angeordnet sind, versehen ist;
- die Mittel zum Andrücken der Werkzeuge (2) aus einem runden Flansch (5) bestehen, dessen eine Seite (19) zwei konzentrische Rillen (20, 21) mit Radien, die den vorerwähnten Radien (R1, R) entsprechen, umfasst, wobei die erwähnte Flanschseite (19) mit wenigstens einer Stange (15) versehen ist, die sich zur erwähnten Seite rechwinklig verhält und den Kranz (4) durchquert, wobei die erwähnte Stange so angeordnet ist, dass sie ein zylindrisches Lager (16) aufweist, welches in einen am erwähnten Kranz (4) angeordneten Sitz (14) einrückt, wobei das zylindrische Lager einerseits eine Abschulterung, auf welche eine im erwähnten Sitz ( 14) angeordnete Rückzugfeder ( 18) drückt, und andererseits eine Verdickung, die sich zur entsprechenden Aussenseite des erwähnten Kranzes (4) rechtwinklig verhält, bildet;
- ein Organ (27) zur Verschiebung auf der Welle (1) vorgesehen ist, damit es mit einer ihrer Aussenseiten auf die Verdickung des zylindrischen Lagers (16) der erwähnten Stange (15) zur axialen Verschiebung mit dem erwähnten Flansch (5) verschoben werden kann;
- die Werkzeuge (2) mit Befestigungszapfen (22, 23) auf ihren beiden entgegengesetzten Seiten mit den Seiten der Haltemittel (4, 6), bzw. des runden Flansches (5) in Berührung stehen, wobei die erwähnten Seiten die erwähnten runden Vertiefungen (10, 12), bzw. die erwähnten Rillungen (20, 21), in welche die erwähnten Befestigungszapfen eingerückt werden können, umfassen.

2. Vorrichtung entsprechend Anspruch 1, dadurch gekennzeichnet, dass die Werkzeuge aus Schneideklingen (2) in der Form von Kranzsegmenten bestehen und wenigstens eine ihrer Seiten mit Befestigungszapfen (22, 23), die entweder in die runden Vertiefungen (10) des Kranzes (4) oder in die Bohrungen (12) des inneren Zahnkranzes ( 6) eingerückt werden, versehen sind.

3. Vorrichtung entsprechend Anspruch 2, dadurch gekennzeichnet, dass die Schneideklingen (2) auf beiden Seiten mit Befestigungszapfen (22, 23) versehen sind.

4. Vorrichtung entsprechend Anspruch 1, dadurch gekennzeichnet, dass das auf der Welle (1) seitlich verschiebbare Organ aus einem Druckring (27) besteht.

5. Vorrichtung entsprechend Anspruch 1, dadurch gekennzeichnet, dass das auf der Welle (1) seitlich verschiebbare Organ aus dem einen oder anderen runden Gerät (A,B,C) besteht.

## Claims

1. Device for fastening tools on at least one circular cutting or creasing apparatus used for processing plate-shaped matter such as cardboard or similar, especially so on a circular apparatus (A,B,C) shiftable crosswise, ie perpendicularly to the cutting or creasing line on a rotary shaft (1) holding at least one of the said apparatuses (A,B,C), the said device including:
- Means (4, 6) supporting the said tools and consisting on the one hand of a circular rim (4) shiftable axially on the shaft (1) but fixed for joint rotation with the said shaft and, on the other hand, of a toothed rim centered on the rotary shaft (1), the said toothed rim being axially shiftable with the circular rim (4) and fitted on the latter so as to be able to rotate in order to enable proper angular positioning of the tools supported by the said toothed rim (6);
- Means for holding the tools (2) against the said supporting means (4, 6), the said holding means being shiftable axially with regard to the supporting means with the purpose of enabling the tool (2) to be fitted or dismantled,
characterized by the fact that:
- The circular rim (4) is provided on one of its sides (9) with circular recesses or bores (10) arranged circumferentially on a constant radius (R) centered on the axis of the rotary shaft (1);
- The toothed rim (6) is lodged withtin the circular rim (4) and equally provided on one of its sides (11) with circular recesses or bores (12) arranged circumferentially on a constant radius (R1) equally centered on the axis of the rotary shaft (1);
- The means for holding the tools (2) consist of a circular flange (5) of which one side (19) is provided with two concentric grooves (20, 21) arranged on radii identical with the aforesaid radii (R1, R), the said flange side (19) being equipped with at least a rod (15) perpendicularly arranged on this side and crossing the circular rim (4), the said rod being arranged in such a way as to make up a cylindrical bearing (16) engaged in a seat (14) contained in the circular rim (4), the said cylindrical bearing making up, on the one hand, a shoulder supporting a pull-back spring (18) lodged within the said seat (14) and, on the other hand, a salient member extending perpendicularly to the corresponding outer side of the said circular rim (4);
- An appliance (27) is foreseen for lengthwise shifting of the rotary shaft (1) so as to be able to act with one of its outer sides against the salient member of the cylindrical bearing (16) on the said rod (15) with the purpose of its axial shifting with the said flange (5);
- The tools (2) are provided with fastening studs (22, 23) on their two opposite sides which are in contact with the sides of the supporting means (4, 6) and respectively of the circular flange (5), the said sides including the said circular recesses (10, 12) and respectively the said grooves (20, 21) in which the said fastening studs may be inserted.

2. Device according to claim 1, characterized by the fact that the tools consist of blades (2) having the shape of segments of the circular rim, and that at least one of their sides is equipped with studs (22, 23) designed for being inserted either into the circular recesses (10) of the circular rim (4) or else into the bores (12) of the inner toothed rim (6).

3. Device according to claim 2, characterized by the blades (2) being equipped with studs (22, 23) on either side.

4. Device according to claim 1, characterized by the fact that the appliance shiftable crosswise on the rotary shaft (1) consists of a pressure ring (27).

5. Device according to claim 1, characterized by the fact that the appliance shiftable crosswise on the rotary shaft (1) consists of the one or the other circular apparatuses (A,B,C).
